# EUROPÄISCHE PATENTSCHRIFT

(11) **EP 2 561 151 B1**
(45) Veröffentlichungstag und Bekanntmachung des Hinweises auf die Patenterteilung: **06.04.2016**
(21) Anmeldenummer: 11714648.0
(22) Anmeldetag: 11.04.2011
(51) Int. Cl.: E03C 1/12, E03F 5/04

(54) **ABLAUF MIT INTEGRIERTER PUMPE, DIE EINEN HYDRAULISCH ANTRIEB AUFWEIST**
DRAIN HAVING AN INTEGRATED PUMP COMPRISING A HYDRAULIC DRIVE
ÉVACUATION COMPRENANT UNE POMPE INTÉGRÉE POURVUE D'UN ENTRAÎNEMENT HYDRAULIQUE

(30) Priorität: 22.04.2010 DE 202010006024 U
(43) Veröffentlichungstag der Anmeldung: 27.02.2013
(73) Patentinhaber: Viega GmbH & Co. KG, 57439 Attendorn (DE)
(72) Erfinder: HENNES, Frank, 57413 Finnentrop (DE); ARNDT, Johannes, 57368 Lennestadt (DE)
(74) Vertreter: Cohausz & Florack
(86) Internationale Anmeldenummer: PCT/EP2011/055615
(87) Internationale Veröffentlichungsnummer: WO 2011/131503

(56) Entgegenhaltungen:
- DE-U1-202008 011 354
- FR-A1- 2 923 501
- NL-A- 7 212 477

## Beschreibung

Die Erfindung betrifft einen Ablauf für einen Nassraum, vorzugsweise für eine Dusche, mit einem Ablaufgehäuse, an dem ein Auslass zum Anschluss eines Ablaufrohres vorgesehen ist, wobei das Ablaufgehäuse mit einer Pumpe zur Förderung von Wasser in Richtung des Auslasses versehen ist, und wobei die Pumpe mit einem hydraulischen Antrieb versehen und aus einem im Ablaufgehäuse gelagerten Pumpenlaufrad gebildet ist. Insbesondere betrifft die Erfindung eine Dusche bzw. einen Nassraum mit einem solchen Ablauf.

Abläufe für Duschwannen oder Duschtassen sowie Bodenabläufe für barrierefreie Duschen sind in vielfältigen Ausgestaltungen bekannt. Diese Abläufe müssen eine relativ hohe Ablaufleistung besitzen. Eine hohe Ablaufleistung ist insbesondere bei mit Regenduschköpfen ausgestatteten Duschen erforderlich. Derartige Regenduschen sind bei vielen Menschen beliebt und werden zunehmend nachgefragt. Jedoch sind handelsübliche Duschabläufe im Allgemeinen aufgrund verschiedener Randbedingungen in ihrer Ablaufleistung beschränkt.

Aus der DE 20 2008 011 354 U1 ist ein schaumstoffbasiertes Duschbodenelement zur Ausbildung einer bodenebenen Dusche bekannt, das einen einen Ablauftopf aufweisenden Wasserablauf beinhaltet, wobei das Ablaufwasser mit Hilfe einer ein Pumpenrad aufweisenden elektromotorisch angetriebenen Pumpe förderbar ist. Das Pumpenrad ist dabei in dem gegenüber einer umgebenden Bodenfläche des Duschbodenelements versenkt angeordneten Ablauftopf angeordnet.

Des Weiteren ist aus der FR 2 923 501 A1 ein Mechanismus zur Förderung von Brauchwasser im Sanitärbereich bekannt. Dabei wird die Energie eines vorhandenen Wasserversorgungssystems genutzt. Der Mechanismus weist zwei Turbinenräder auf, die miteinander über ein Getriebe verbunden sind. Das Turbinenrad wird durch Wasser angetrieben, das durch das Wasserversorgungssystem bereits mit einem bestimmten Druck beaufschlagt ist. Sobald im Sanitärbereich ein Wasserzulauf geöffnet wird, dreht sich somit automatisch das Turbinenrad. Dieses treibt über das Getriebe das weitere Turbinenrad an. Das Turbinenrad wirkt infolgedessen als Pumpe, um Brauchwasser zur Wiederverwertung auf ein höheres Energieniveau zu fördern.

Schließlich ist aus der NL 7 212 477 A ein kegelförmiges Pumpenlaufrad bekannt.

Der vorliegenden Erfindung liegt die Aufgabe zugrunde, einen Ablauf der eingangs genannten Art zu schaffen, der bei einem vorgegebenen Ablaufrohr mit Standarddurchmesser eine höhere Ablaufleistung als handelsübliche Duschabläufe bietet und hinsichtlich der Montage der Pumpe sowie der Dichtheit des Ablaufgehäuses optimiert ist.

Gelöst wird diese Aufgabe durch einen Ablauf mit den Merkmalen des Anspruchs 1.

Der erfindungsgemäße Ablauf ist dadurch gekennzeichnet, dass der hydraulische Antrieb ein mit Wasser beaufschlagbares Antriebsrad aufweist, das über eine Magnetkupplung mit dem Pumpenlaufrad gekoppelt ist.

Durch die Pumpe lässt sich bei vorgegebenem Ablaufrohrinnendurchmesser von z. B. 34 mm oder 44 mm die Ablaufleistung gegenüber derjenigen eines herkömmlichen Ablaufs, der ausschließlich nach dem Prinzip der Schwerkraftentwässerung funktioniert, erheblich steigern.

Erfindungsgemäß ist die Pumpe des Ablaufs mit einem hydraulischen Antrieb versehen. Dies ermöglicht die Nutzung der Energie des in die Dusche bzw. den Nassraum zulaufenden Wassers zur Beschleunigung des ablaufenden Wassers. Hierzu werden keine zusätzlichen Steuerungselemente benötigt. Es ergibt sich somit ein Synergieeffekt, der die Energie von zulaufendem Wasser zur Steigerung der Ablaufleistung nutzt. Dieser Effekt lässt sich insbesondere bei Duschen nutzen. Je höher der Volumenstrom des zulaufenden Wassers ist, desto größer ist die Leistung der Pumpe und desto höher ist die Ablaufleistung des erfindungsgemäßen Ablaufs.

Des Weiteren ist die Pumpe erfindungsgemäß aus einem im Ablaufgehäuse gelagerten Pumpenlaufrad gebildet, wobei der hydraulische Antrieb ein mit Wasser beaufschlagbares Antriebsrad (Schaufelrad) aufweist, das über eine Magnetkupplung mit dem Pumpenlaufrad gekoppelt ist. Diesbietet hinsichtlich der Montage der Pumpe sowie hinsichtlich der Dichtheit des Ablaufgehäuses Vorteile. Denn zum Antrieb des Pumpenlaufrades wird keine Antriebswelle benötigt, die sich gegebenenfalls von außen in das Ablaufgehäuse erstrecken und eine Wellenabdichtung erfordern würde. Derartige Abdichtungen sind relativ aufwendig. Der erfindungsgemäße Ablauf kommt so ohne eine das Ablaufgehäuse durchdringende Antriebswelle aus. Die Rotation des Antriebsrades wird durch die Magnetkupplung berührungslos auf das Pumpenlaufrad übertragen. Die zuverlässige Dichtheit des Ablaufgehäuses wird somit nicht beeinträchtigt. Zudem bietet die Magnetkupplung den Vorteil, dass das Pumpenlaufrad zu Reinigungszwecken einfach aus dem Ablaufgehäuse entnommen werden kann. Das Lösen einer mechanischen Wellenverbindung ist nicht erforderlich.

Die Magnetkupplung von Pumpenlaufrad und Antriebsrad kann dadurch realisiert sein, dass das Antriebsrad und das Pumpenlaufrad mit eingebetteten Magneten versehen sind. Alternativ, und besonders bevorzugt, können das Antriebsrad und das Pumpenlaufrad auch aus magnetisiertem Kunststoff gefertigt sein.

Das Pumpenlaufrad ist vorzugsweise nach Art des Laufrades einer Kreiselpumpe ausgebildet, besonders bevorzugt als Radialrad oder Halbaxialrad einer Kreiselpumpe.

Weitere bevorzugte und vorteilhafte Ausgestaltungen des erfindungsgemäßen Ablaufs sind in den Unteransprüchen angegeben. Nachfolgend wird die Erfindung anhand einer ein Ausführungsbeispiel darstellenden Zeichnung näher erläutert. Es zeigen:
- Fig. 1: einen erfindungsgemäßen Ablauf für Duschwannen mit angeschlossenem Ablaufrohrbogen, in perspektivischer Darstellung,
- Fig. 2: Teile des Duschablaufs der Fig. 1 in einer perspektivischen Explosionsdarstellung; und
- Fig. 3: eine Vertikalschnittansicht des Duschablaufs der Fig. 1 (ohne Ablaufrohrbogen sowie ohne Dichtring, Befestigungsflansch und Abdeckhaube).

Bei dem in der Zeichnung dargestellten Ablauf 1 handelt es sich um einen Duschablauf, der an der Ablauföffnung einer (nicht gezeigten) Duschwanne oder Duschtasse montiert wird.

Der Ablauf 1 umfasst ein aus Kunststoff hergestelltes Ablaufgehäuse 2, das aus einem topfartigen Gehäuseteil 2.1 und einem Gehäusedeckel 2.2 aufgebaut ist. Der Gehäusedeckel 2.2 ist flüssigkeitsdicht mit dem topfartigen Gehäuseteil 2.1 verbunden und weist eine Einlauföffnung 3 auf, die von einem gummielastischen Dichtring 4 umgeben ist. Der Dichtring 4 besitzt oberseitig ein umlaufendes Rippenprofil. Das Ablaufgehäuse 2 wird mittels eines Befestigungsflansches 5 an der Ablauföffnung der Wanne bzw. Duschtasse festgelegt. Der Befestigungsflansch 5 weist hierzu drei gleichmäßig über seinen Umfang verteilt angeordnete Bohrungen auf, in die Befestigungsschrauben (nicht gezeigt) eingeführt werden. Den Befestigungsbohrungen sind im Gehäusedeckel 2.2 eingegossene Gewindehülsen 7 zugeordnet. Auf dem Befestigungsflansch 5 ist eine Abdeckhaube 8 abnehmbar aufgesetzt, durch die die Einlauföffnung 3 des Ablaufgehäuses 2 abgedeckt wird. An der Unterseite der Abdeckhaube 8 sind stegförmige Abstandshalter 8.1 ausgebildet, die Einlaufschlitze begrenzen, sowie hülsenförmige Steckelemente 8.2, welche die zylindrischen Köpfe der Befestigungsschrauben aufnehmen. Die Köpfe der Befestigungsschrauben (nicht gezeigt) sind jeweils mit einer Ringnut und einem darin eingesetzt Gummiring (nicht gezeigt) versehen. Hierdurch ergibt sich eine reibschlüssige Verbindung zwischen den Schraubenköpfen und den hülsenförmigen Steckelementen 8.2 der Abdeckhaube 8.

Das Ablaufgehäuse 2 weist seitlich eine Erweiterung 2.3 auf, die in einen Anschlussstutzen 2.4 als Auslass mündet. In den Anschlussstutzen 2.4 ist ein bogenförmiges Ablaufrohr (Abgangsbogen) 10 eingesteckt. Das Ablaufrohr 10 trägt an seinem Einsteckende einen konischen Dichtring (nicht gezeigt) und ist mittels einer mit dem Außengewinde 2.5 des Anschlussstutzens 2.4 verschraubten Überwurfmutter 11 flüssigkeitsdicht mit dem Auslass des Ablaufgehäuses 2 verbunden.

Das Ablaufgehäuse 2 bildet einen Geruchverschluss. Hierzu hat es ein darin eingesetztes Tauchrohr 12 und eine zwischen der Einlauföffnung 3 und dem Auslass 2.4 angeordnete Trennwand 2.6, die sich vom Boden des topfförmigen Gehäuseteils 2.1 nach oben erstreckt und eine Überlaufkante 2.7 definiert. Das Tauchrohr 12 ist im Wesentlichen zylindrisch ausgebildet und an einer ringförmigen Absatz- bzw. Konusfläche 2.8 des Gehäusedeckels 2.2 gehalten. Zur Entnahme des Tauchrohres 12 hat dieses einen quer zur Mittelachse verlaufenden Griffbügel 12.1.

In der Trennwand 2.6 ist eine durch einen herausnehmbaren Stopfen 13 verschlossene Öffnung 2.9 ausgebildet, durch die bei Bedarf nach Entnahme des Tauchrohres 12 und des Stopfens 13 eine Reinigungsspirale in das am Anschlussstutzen (Auslass) 2.4 angeschlossene Ablaufrohr 10 eingeführt werden kann. Die Reinigungsöffnung 2.9 fluchtet mit dem Auslass bzw. Anschlussstutzen 2.4. Der Stopfen 13 ist mit einem Griffelement 13.1 versehen, das in das topfartige Gehäuseteil 2.1 bzw. in Richtung des Tauchrohres 12 vorsteht, wobei das Tauchrohr 12 zugleich als Anschlag für das Griffelement 13.1 dient. Das Griffelement 13.1 ist vorzugsweise steg- oder rippenförmig ausgebildet, steht gegenüber dem zylindrischen Stopfen 13 radial vor und ist, um den Wasserabfluss in Richtung Auslass 2.4 nicht nennenswert zu behindern, im Wesentlichen vertikal ausgerichtet. Der Stopfen 13 ist somit durch sein vorstehendes Griffelement 13.1 und das daran anliegende Tauchrohr 12 gegen ein Herausbewegen aus der Reinigungsöffnung 2.9 der Trennwand 2.6 gesichert.

Zur Erhöhung der Ablaufleistung ist der Duschablauf 1 mit einer Pumpe versehen. Die Pumpe besteht aus einem im Ablaufgehäuse 2 gelagerten Pumpenlaufrad (Schaufelrad) 14 und wird durch einen hydraulischen Antrieb (Hydroantrieb) 15 angetrieben. Der hydraulische Antrieb 15 besteht aus einem Antriebsrad (äußeres Schaufelrad) 15.1, das in einem einen ringförmigen Kanal 15.2 aufweisenden Gehäuse 15.3 angeordnet ist. Das Gehäuse 15.3 weist einen Einlassstutzen 15.4 und einen Auslassstutzen 15.5 auf. Die Stutzen 15.4, 15.5 sind mit Überwurfmuttern 16 zum flüssigkeitsdichten Anschluss einer (nicht gezeigten) Wasserzulaufleitung bzw. einer zum Duschkopf weiterführenden Wasserzulaufleitung (nicht gezeigt) versehen. Die Stutzen 15.4, 15.5 sind so an dem Gehäuse 15.3 angeformt, dass das Antriebsrad 15.1 durch über den Stutzen 15.4 zugeführtes Wasser im Wesentlichen axial beaufschlagt wird. Die dem Stutzen 15.4 zugeordnete Einlassöffnung und die dem Stutzen 15.5 zugeordnete Auslassöffnung des Gehäuses 15.3 sind zueinander versetzt sowie an gegenüberliegenden Seiten des Gehäuses angeordnet. In dem dargestellten Ausführungsbeispiel befindet sich die Einlassöffnung 15.13 in der Unterseite des Gehäuses 15.3, während die Auslassöffnung in der Oberseite des Gehäuses 15.3 ausgebildet ist. Die Oberseite des Antriebsgehäuses 15.3 weist eine durch den ringförmigen Kanal 15.2 definierte Vertiefung 15.6 auf, in die der Bodenabschnitt des topfartigen Gehäuseteils 2.1 des Ablaufgehäuses 2 eingesetzt ist. Die Unterseite des Antriebsgehäuses 15.3 wird nach Einsetzen des Antriebsrades 15.1 durch einen plattenförmigen Boden 15.7 flüssigkeitsdicht verschlossen. Der Boden 15.7 weist an seiner Innenseite eine ringförmige Erhebung 15.8 auf, die dem Antriebsrad 15.1 als Gleitfläche dient. Des Weiteren hat das Oberteil des Gehäuses 15.3 an der Unterseite der Vertiefung 15.6 einen nach unten vorstehenden, kreisringförmigen oder kreisscheibenförmigen Vorsprung 15.9, der als Achse für die Nabe des Antriebsrades 15.1 dient. Die Schaufeln 15.10 des Antriebsrades 15.1 sind mit einem inneren kreiszylindrischen Radabschnitt 15.11 und einem äußeren kreiszylindrischen Radabschnitt 15.12 des Antriebsrades verbunden. Sie sind schräg bzw. geneigt zur Hauptströmungsachse des über den Stutzen 15.4 zuströmenden Wassers ausgerichtet. In dem dargestellten Ausführungsbeispiel sind die Schaufeln 15.10 in Drehrichtung des Antriebsrades 15.1 betrachtet von der Oberseite in Richtung Unterseite des Antriebsrades 15.1 bzw. Gehäuses 15.3 geneigt.

Das im Inneren des Ablaufgehäuses 2 angeordnete Pumpenlaufrad 14 ist nach Art des Laufrades einer Kreiselpumpe ausgebildet. Es ist als Radialrad oder Halbaxialrad ausgeführt und weist eine glockenförmige Radnabe 14.1 auf, mit der es drehbar auf eine glockenförmige Erhebung 2.10 des Ablaufgehäusebodens aufgesetzt ist (vgl. Fig. 3). Die glockenförmige Erhebung 2.10 des Ablaufgehäusebodens und das darauf gelagerte Pumpenlaufrad 14 ragen in das Tauchrohr 12. Die Schaufeln 14.2 des Pumpenlaufrades sind bogenförmig ausgebildet. Die jeweilige Schaufel 14.2 des Pumpenlaufrades ist von der Nabe 14.1 zum Außenumfang hin entgegen der Drehrichtung des Pumpenlaufrades 14 gebogen. Insgesamt betrachtet ist das Pumpenlaufrad 14 im Wesentlichen kegelförmig ausgebildet.

Das durch die Wandung des Ablaufgehäuses 2 sowie die Wandung des Antriebsgehäuses 15.3 flüssigkeitsdicht vom Antriebsrad 15.1 getrennte Pumpenlaufrad (inneres Schaufelrad) 14 ist durch eine Magnetkupplung 17 mit dem Antriebsrad 15.1 gekoppelt. Hierzu sind die beiden Schaufelräder 14, 15.1 mit eingebetteten Magneten versehen oder aus magnetisiertem Werkstoff, vorzugsweise magnetisiertem Kunststoff gefertigt.

Mit dem dargestellten Ablauf 1 lässt sich somit eine Dusche oder ein Nassraum realisieren, in der bzw. in dem die Energie des zulaufenden Wassers zur Beschleunigung des ablaufenden Wasser genutzt wird. Das zulaufende Wasser wird dabei über das als Schaufelrad ausgeführte Antriebsrad 15.1 geführt und versetzt dieses in eine Rotationsbewegung. Über die Magnetkupplung 17 wird diese Bewegung berührungslos auf das innere Schaufelrad (Pumpenlaufrad) 14 übertragen, welches dadurch das ablaufende Wasser beschleunigt und somit die Ablaufleistung steigert. Das innere Schaufelrad 14 ist zu Reinigungszwecken nach Entnahme des Tauchrohres 12 frei zugänglich. Denkbar ist auch eine Konstruktionseinheit aus Tauchrohr 12 und innerem Schaufelrad 14.

Die Ausführung der Erfindung ist nicht auf das vorstehend beschriebene Ausführungsbeispiel beschränkt. Vielmehr sind zahlreiche Varianten möglich, die auch bei grundsätzlich abweichender Gestaltung von dem in den beiliegenden Ansprüchen angegebenen Erfindungsgedanken Gebrauch machen. So kann der erfindungsgemäße Ablauf beispielsweise auch als Bodenablauf für barrierefreie Duschen - sogenannte bodengleiche Duschen - ausgeführt sein. Insbesondere kann die Form der Schaufeln 14.2 und/oder 15.10 variiert werden. Ferner liegt es im Rahmen der Erfindung, in dem Antriebsgehäuse 15.3 anstelle eines Gleitringes 15.8 eine Drehzapfenlagerung für das Antriebsrad 15.1 vorzusehen.

Die Anwendung der Erfindung ist nicht auf Duschen beschränkt. Sie lässt sich grundsätzlich in allen Nassräumen vorteilhaft einsetzen, wo über eine Wasserzulaufarmatur zugeführtes Wasser auch gleichzeitig abgeführt wird.

## Patentansprüche

1. Ablauf (1) für einen Nassraum, insbesondere für eine Dusche, mit einem Ablaufgehäuse (2), an dem ein Auslass (2.4) zum Anschluss eines Ablaufrohres (10) vorgesehen ist, wobei das Ablaufgehäuse (2) mit einer Pumpe zur Förderung von Wasser in Richtung des Auslasses (2.4) versehen ist, und wobei die Pumpe mit einem hydraulischen Antrieb (15) versehen und aus einem im Ablaufgehäuse (2) gelagerten Pumpenlaufrad (14) gebildet ist, **dadurch gekennzeichnet, dass** der hydraulische Antrieb (15) ein mit Wasser beaufschlagbares Antriebsrad (15.1) aufweist, das über eine Magnetkupplung (17) mit dem Pumpenlaufrad (14) gekoppelt ist.

2. Ablauf nach Anspruch 1, **dadurch gekennzeichnet, dass** das Pumpenlaufrad (14) nach Art des Laufrades einer Kreiselpumpe, vorzugsweise als Radialrad oder Halbaxialrad einer Kreiselpumpe ausgebildet ist.

3. Ablauf nach Anspruch 1 oder 2, **dadurch gekennzeichnet, dass** das Antriebsrad (15.1) und/oder das Pumpenlaufrad (14) mit eingebetteten Magneten versehen sind/ist.

4. Ablauf nach einem der Ansprüche 1 bis 3, **dadurch gekennzeichnet, dass** das Antriebsrad (15.1) und/oder das Pumpenlaufrad (14) aus magnetisiertem Kunststoff gefertigt sind/ist.

5. Ablauf nach einem der Ansprüche 1 bis 4, **dadurch gekennzeichnet, dass** das Pumpenlaufrad (14) eine glockenförmige Radnabe (14.1) aufweist.

6. Ablauf nach Anspruch 5, **dadurch gekennzeichnet, dass** der Ablaufgehäuseboden eine glockenförmige Erhebung (2.10) aufweist, auf welche die Radnabe (14.1) drehbar aufgesetzt ist.

7. Ablauf nach einem der Ansprüche 1 bis 6, **dadurch gekennzeichnet, dass** das Ablaufgehäuse (2) ein topfartiges Gehäuseteil (2.1) aufweist, in das zur Bildung eines Geruchverschlusses ein Tauchrohr (12) eingesetzt ist.

8. Ablauf nach einem der Ansprüche 1 bis 7, **dadurch gekennzeichnet, dass** das Pumpenlaufrad (14) kegelförmig ausgebildet ist.

9. Ablauf nach Anspruch 7, **dadurch gekennzeichnet, dass** das Pumpenlaufrad (14) und das Tauchrohr (12) als einteilige Konstruktionseinheit ausgebildet sind.

10. Ablauf nach einem der Ansprüche 1 bis 9, **dadurch gekennzeichnet, dass** das Ablaufgehäuse (2) zwischen einer Einlauföffnung (3) und dem Auslass (2.4) eine eine Überlaufkante (2.7) definierende Trennwand (2.6) aufweist, wobei in der Trennwand (2.6) eine mit dem Auslass (2.4) fluchtende Öffnung (2.9) ausgebildet ist, die durch einen herausnehmbaren Stopfen (13) verschlossen ist.

11. Ablauf nach Anspruch 10 und Anspruch 7 oder 9, **dadurch gekennzeichnet, dass** der Stopfen (13) mit einem Griffelement (13.1) versehen ist, das in das topfartige Gehäuseteil (2.1) vorsteht, wobei das Tauchrohr (12) zugleich als Anschlag für das Griffelement (13.1) fungiert.

12. Nassraum, insbesondere Dusche, mit einer Wasserzulaufleitung und einem Ablauf, **dadurch gekennzeichnet, dass** der Ablauf aus einem Ablauf (1) gemäß einem der Ansprüche 1 bis 11 besteht, wobei die Pumpe in der Wasserzulaufleitung integriert ist.

## Claims

1. Drain (1) for a wet room, in particular for a shower, comprising a drain housing (2) at which an outlet (2.4) for connecting a drain pipe (10) is provided, wherein the drain housing (2) is provided with a pump for conveying water towards the outlet (2.4), wherein the pump is provided with a hydraulic drive (15) and wherein the pump is formed from a pump impeller (14) mounted in the drain housing (2), **characterised in that** the hydraulic drive (15) comprises a drive wheel (15.1) which can be loaded with water and is coupled to the pump impeller (14) via a magnetic coupling (17).

2. Drain according to claim 1, **characterised in that** the pump impeller (14) is formed in the manner of the impeller of a centrifugal pump, preferably as a radial wheel or semi-axial wheel of a centrifugal pump.

3. Drain according to either claim 1 or claim 2, **characterised in that** the drive wheel (15.1) and/or the pump impeller (14) is/are provided with embedded magnets.

4. Drain according to any one of claims 1 to 3, **characterised in that** the drive wheel (15.1) and/or the pump impeller (14) is/are made of magnetised plastics material.

5. Drain according to any one of claims 1 to 4, **characterised in that** the pump impeller (14) comprises a bell-shaped wheel hub (14.1).

6. Drain according to claim 5, **characterised in that** the drain housing base comprises a bell-shaped elevation (2.10) on which the wheel hub (14.1) is rotatably mounted.

7. Drain according to any one of claims 1 to 6, **characterised in that** the drain housing (2) comprises a cup-like housing part (2.1) into which an immersion pipe (12) is inserted to form an odour trap.

8. Drain according to any one of claims 1 to 7, **characterised in that** the pump impeller (14) is conical.

9. Drain according to claim 7, **characterised in that** the pump impeller (14) and the immersion pipe (12) are formed as a single-piece constructional unit.

10. Drain according to any one of claims 1 to 9, **characterised in that** the drain housing (2) comprises, between an inlet opening (3) and the outlet (2.4), a partition wall (2.6) defining an overflow edge (2.7), an opening (2.9) which is flush with the outlet (2.4) and sealed by a removable plug (13) being formed in the partition wall (2.6).

11. Drain according to claim 10 and either claim 7 or claim 9, **characterised in that** the plug (13) is provided with a handle element (13.1) which projects into the cup-like housing part (2.1), the immersion pipe (12) simultaneously functioning as a stop for the handle element (13.1).

12. Wet room, in particular shower, comprising a water supply line and a drain, **characterised in that** the drain consists of a drain (1) according to any one of claims 1 to 11, the pump being integrated in the water supply line.

## Revendications

1. Ecoulement (1) pour une salle d'eau, en particulier pour une douche, comprenant un boîtier d'écoulement (2) sur lequel il est prévu une sortie (2.4) servant au raccordement d'un tuyau d'écoulement (10), où le boîtier d'écoulement (2) est doté d'une pompe pour le transport d'eau en direction de la sortie (2.4), et où la pompe est dotée d'un entraînement hydraulique (15) et est formée par un rotor de pompe (14) logé dans le boîtier d'écoulement (2), **caractérisé en ce que** l'entraînement hydraulique (15) présente une roue d'entraînement (15.1) pouvant être alimentée en eau, roue d'entraînement qui est couplée au rotor de pompe (14) par un accouplement magnétique (17).

2. Ecoulement selon la revendication 1, **caractérisé en ce que** le rotor de pompe (14) est conçu à la façon du rotor d'une pompe centrifuge, de préférence comme une roue radiale ou comme une roue semi-axiale d'une pompe centrifuge.

3. Ecoulement selon la revendication 1 ou 2, **caractérisé en ce que** la roue d'entraînement (15.1) et/ou le rotor de pompe (14) est doté(e) / sont dotés d'aimants encastrés.

4. Ecoulement selon l'une quelconque des revendications 1 à 3, **caractérisé en ce que** la roue d'entraînement (15.1) et/ou le rotor de pompe (14) est fabriqué(e) / sont fabriqués dans une matière plastique magnétisée.

5. Ecoulement selon l'une quelconque des revendications 1 à 4, **caractérisé en ce que** le rotor de pompe (14) présente un moyeu de roue (14.1) en forme de cloche.

6. Ecoulement selon la revendication 5, **caractérisé en ce que** le fond du boîtier d'écoulement présente une partie en élévation (2.10) en forme de cloche, partie en élévation sur laquelle le moyeu de roue (14.1) est monté en rotation.

7. Ecoulement selon l'une quelconque des revendications 1 à 6, **caractérisé en ce que** le boîtier d'écoulement (2) présente une partie de boîtier (2.1) en forme de pot, partie de boîtier dans laquelle est introduit un tube plongeur (12) servant à la formation d'un siphon.

8. Ecoulement selon l'une quelconque des revendications 1 à 7, **caractérisé en ce que** le rotor de pompe (14) est conçu en forme de cône.

9. Ecoulement selon la revendication 7, **caractérisé en ce que** le rotor de pompe (14) et le tube plongeur (12) sont conçus comme un ensemble de construction formant une seule et même pièce.

10. Ecoulement selon l'une quelconque des revendications 1 à 9, **caractérisé en ce que** le boîtier d'écoulement (2) présente, entre une ouverture d'entrée (3) et la sortie (2.4), une paroi de séparation (2.6) définissant un bord de trop-plein (2.7), où une ouverture (2.9) alignée sur la sortie (2.4) est formée dans la paroi de séparation (2.6), laquelle ouverture est obturée par un bouchon amovible (13) .

11. Ecoulement selon la revendication 10 et selon la revendication 7 ou 9, **caractérisé en ce que** le bouchon (13) est doté d'un élément de préhension (13.1) qui dépasse de la partie de boîtier (2.1) en forme de pot, où le tube plongeur (12) fait fonction en même temps de butée pour l'élément de préhension (13.1).

12. Salle d'eau, en particulier douche, comprenant une conduite d'arrivée d'eau et un écoulement, **caractérisée en ce que** l'écoulement se compose d'un écoulement (1) selon l'une quelconque des revendications 1 à 11, où la pompe est intégrée dans la conduite d'arrivée d'eau.
